# EUROPÄISCHE PATENTSCHRIFT

(11) **EP 0 166 713 B1**
(45) Veröffentlichungstag und Bekanntmachung des Hinweises auf die Patenterteilung: **07.01.1987**
(21) Anmeldenummer: 85890112.7
(22) Anmeldetag: 17.05.1985
(51) Int. Cl.: B65H 75/24, C21D 9/68, B21C 47/30

(54) **Haspel**
Reel
Aspe

(30) Priorität: 18.06.1984 AT 1972/84
(43) Veröffentlichungstag der Anmeldung: 02.01.1986
(73) Patentinhaber: VOEST-ALPINE Aktiengesellschaft, A-4020 Linz (AT)
(72) Erfinder:
(74) Vertreter: Hübscher, Gerhard, Dipl.-Ing.

## Beschreibung

Die Erfindung bezieht sich auf einen Haspel mit einem Spreizdorn, der aus einer hohlen Haspelwelle, aus radial verstellbar gelagerten, aufheizbaren Spreizsegmenten und aus einer in der hohlen Haspelwelle angeordneten Spreizeinrichtung für die Spreizsegmente besteht, wobei zwischen dem aufheizbaren Teil des Spreizdornes und der Haspelwelle eine Wärmeisolierung und eine Kühlung vorgesehen sind.

Werden die auf einem Haspeldorn aufgehaspelten Bänder durch den als Heizkörper dienenden Haspeldorn von innen her erwärmt, so können nicht nur erwärmungsbedingte Zunderbildungen eitgehend ausgeschlossen, sondern auch grössere Wärmeverluste vermieden werden. Es ergibt sich allerdings für die Haspelkonstruktion die Notwendigkeit, die Haspelwelle und die Spreizeinrichtung vor einer unzulässig hohen Wärmebelastung zu schützen. Zu diesem Zweck ist es bekannt (AT-PS 370777), die Spreizsegmente der Höhe nach zu teilen und die beiden Teile durch eine Wärmeisolation voneinander zu trennen, so dass der äussere Teil der Spreizsegmente aufgeheizt und der innere Teil gekühlt werden kann. Die trotz der Wärmeisolierung übertragene Wärme kann somit über die Kühlung des inneren Teiles der Spreizsegmente abgeführt werden. Die Spreizeinrichtung und die Haspelwelle bleiben daher vor einer unzulässig hohen Wärmebelastung bewahrt. Dabei muss jedoch in Kauf genommen werden, dass über die zwischen den äusseren und inneren Teilen der Spreizsegmente angeordneten, über die Spreizsegmentlänge durchlaufenden, leistenförmigen Druckübertragungsstücke und die die beiden Teile ..eines Spreizsegmentes zusammenspannenden Spannschrauben eine Wärmebrücke gebildet wird, über die eine nicht vernachlässigbar Wärmemenge abfliessen kann, die daher nicht zum Aufwärmen des aufgewickelten Bandes zur Verfügung steht.

Der Erfindung liegt somit die Aufgabe zugrunde, einen Haspel der eingangs geschilderten Art so zu verbessern, dass der Wärmeabfluss über die Kühlung mit einfachen konstruktiven Mitteln auf ein Minimum verringert werden kann.

Die Erfindung löst die gestellte Aufgabe dadurch, dass zwischen der Spreizeinrichtung und den Spreizsegmenten hülsenartige Druckstücke mit zur Haspelwelle radialen Achsen angeordnet sind, dass die Wandstärke der hülsenartigen Druckstücke gegen die Spreizsegmente hin zunimmt und dass zwischen den hülsenartigen Druckstücken und der Spreizeinrichtung eine Kühlung vorgesehen ist.

Die hülsenartigen Druckstücke zwischen der Spreizeinrichtung und den Spreizsegmenten bieten eine nur geringe Wärmeübertragungsfläche und gewährleisten trotzdem die erforderliche Kraftübertragung. Die sich gegen die Spreizsegmente hin vergrössernde Wandstärke der hülsenartigen Druckstücke stellt eine ausreichende Auflagefläche für die Spreizsegmente sicher, wobei die zur Spreizeinrichtung hin abnehmende Wandstärke den Wärmefluss über die Druckstücke behindert, so dass auf Grund des Temperaturgefälles entlang der hülsenartigen Druckstücke die Werkstoffbeanspruchung über die Druckstücklängezumindest angenähert konstant gehalten werden kann. Eine höhere Temperaturbelastung verlangt ja einen entsprechend grösseren tragenden Querschnitt.

Die vergleichsweise geringe Wärmemenge, die von den aufgeheizten Spreizsegmenten über die besonders geformten Druckstücke abgeleitet wird, wird über die Kühlung zwischen den Druckstükken und der Spreizeinrichtung abgeführt, was eine wirksame Wärmeabschirmung der Spreizeinrichtung gewährleistet. Da ausserhalb der Druckstücke eine Wärmeübertragung nur zufolge der Wärmestrahlung erfolgen kann, kann durch eine entsprechende Wärmeisolierung der Haspelwelle und einer zwischen der Haspelwelle und der Wärmeisolierung vorgesehenen Kühlung die Haspelwelle sicher vor unzulässigen Wärmebeanspruchungen geschützt werden, ohne den aufgeheizten Spreizsegmenten zu grosse Wärmemengen entziehen zu müssen.

Besonders einfache Konstruktionsverhältnisse ergeben sich, wenn die je einem Spreizsegment zugehörigen Druckstücke auf einer gemeinsamen, mit der Spreizeinrichtung verbundenen Grundplatte angeordnet sind, die Kühlmittelkanäle aufweist. Diese Grundplatte vereinfacht die Kühlung zwischen den hülsenartigen Druckstücken und der Spreizeinrichtung, weil die Kühlmittelanschlüsse nicht zu jedem Druckstück geführt werden müssen. Ausserdem schirmt diese gekühlte Druckplatte die Haspelwelle vor der Wärmestrahlung der aufgeheizten Spreizsegmente ab. Damit über die gekühlte Grundplatte kein grösserer Anteil der Strahlungswärme abgeführt werden kann, kann die Grundplatte gegenüber den Spreizsegmenten durch eine Wärmeisolierung abgedeckt sein.

Die einzige Wärmeleitung zwischen den aufgeheizten Spreizsegmenten und der Haspelwelle bzw. der Spreizeinrichtung erfolgt über die Druckstücke, die zur Minimierung des Wärmeflusses hülsenartig ausgebildet sind und unter Berücksichtigung des Temperaturgefälles eine unterschiedliche Wandstärke über ihre Länge aufweisen. Diese Druckstücke strahlen daher ebenfalls Wärme ab. Um eine solche Wärmeabstrahlung auf die Haspelwelle bzw. die Spreizeinrichtung zu unterbinden, kann die Wand der hülsenartigen Druckstücke zumindest im Bereich des der Spreizeinrichtung zugekehrten Endes innen und aussen eine Wärmeisolierung aufweisen.

Da zwischen den aufgeheizten Spreizsegmenten und der Haspelwelle ein grosser Temperaturunterschied herrscht, muss die Wärmedehnung der Spreizsegmente konstruktiv berücksichtigt werden. Zu diesem Zweck können die hülsenartigen Druckstücke in Längsrichtung der Spreizsegmente gleitfähig an den Spreizsegmenten abgestützt sein, so dass die Wärmedehnungen der Spreizsegmente durch die Druckstücke, die beispielsweise in der Grundplatte festgelegt sind, nicht behindert werden. Die gleitfähige Anlage der Druckstücke an den Spreizsegmenten erleichtert ausserdem das Auswechseln der Spreizsegmente, weil zwischen den Spreizsegmenten und den Druckstücken keine Verbindung gelöst oder hergestellt werden muss.

Wegen der fehlenden Verbindung zwischen den Druckstücken und den Spreizsegmenten kann es zu einem Abheben der Druckstücke von den Spreizsegmenten kommen. Um ein solches Abheben zu verhindern, können die Druckstücke über eine Druckfeder an der Spreizeinrichtung abgestützt werden.

In der Zeichnung ist der Erfindungsgegenstand beispielsweise dargestellt. Es zeigen
Fig. 1 den Haspeldorn eines erfindungsgemässen Haspels in einer zum Teil aufgeschnittenen Seitenansicht und
Fig. 2 diesen Haspeldorn in einem Axialschnitt nach der Linie 11-11 der Fig. 1 in einem grösseren Massstab.

Der Haspeldorn 1 eines Haspels besteht nach dem dargestellten Ausführungsbeispiel im wesentlichen aus einer hohlen Haspelwelle 2, auf der radial verstellbare Spreizsegmente 3 gelagert sind, und aus einer Spreizeinrichtung 4 für die Spreizsegmente. Diese Spreizeinrichtung weist in üblicher Weise eine in der hohlen Haspelwelle 2 drehfest, aber axial verschiebbar geführte Spreizstange 5 auf, die Keilflächen 6 zum Verstellen von in der Haspelwelle 2 radial geführten Spreizkeilen 7 bildet. Die Übertragung der Spreizkräfte auf die Spreizsegmente 3 erfolgt dabei über hülsenartige Druckstücke 8, die in einer von den Spreizkeilen 7 getragenen Grundplatte 9 gehalten sind und eine Wandstärke aufweisen, die gegen die Spreizsegmente 3 hin zunimmt, wie dies insbesondere aus Fig. 2 zu entnehmen ist. Auf Grund dieser besonderen Ausbildung der hülsenartigen Druckstücke 8 wird ein grösserer Wärmefluss von den Spreizsegmenten durch die Druckstücke 8 verhindert, ohne die Festigkeit zu beeinträchtigen. In den Druckstücken 8 wird durch den sich gegen die Spreizeinrichtung 4 hin verjüngenden Querschnitt der Wärmeabfluss behindert, so dass innerhalb der Druckstücke 8 ein Temperaturgefälle auftritt, wobei im Bereich niedrigerer Temperaturen der tragende Querschnitt der Druckstücke 8 kleiner als im Bereich höherer Temperaturen ist. Die Werkstoffbeanspruchung der Druckstücke 8 bleibt folglich zumindest über einen Grossteil der Druckstücklänge gleich.

Um die über die Druckstücke 8 abgeleitete Wärmemenge abzuführen, sind in den Grundplatten 9 Kühlmittelkanäle 10 vorgesehen, die über entsprechende Leitungen 11 (Fig. 1) an einen nicht näher dargestellten Kühlmittelkreislauf angeschlossen sind. Damit die Haspelwelle 2 vor der Wärmestrahlung der über eine äussere Wärmevorrichtung aufheizbaren Spreizsegmente geschützt werden kann, sind die von der Grundplatte 9 nicht abgedeckten Teile der Haspelwelle 2 von einer Wärmeisolierung 12 abgedeckt, zwischen der und der Haspelwelle eine zusätzliche, an den Kühlmittelkreislauf angeschlossene Kühlung 13 angeordnet ist. Diese Kühlung 13 besteht aus entsprechenden Leitungen für das Kühlmittel.

Die Grundplatte 9 ist ebenfalls mit einer Wärmeisolierung 14 versehen, um unnötige Wärmeverluste zu vermeiden. Aus dem gleichen Grund sind die Wände der Druckstücke 8 innen und aussen durch eine Wärmeisolierung abgedeckt, wobei die äussere Isolierung durch die Wärmeisolierung 14 der Grundplatte 9 und die innere Isolierung durch eine den inneren Hohlraum der hülsenartigen Druckstücke 8 ausfüllende Wärmeisolierung 15 erfolgen kann.

Beim Zurückziehen der Spreizsegmente 3 in ihre Ausgangslage, was beim Verstellen der Spreizstange 5 über die Rückführungen 16 und 17 erfolgt, kann es vorkommen, dass die Druckstücke 8, die an den Spreizsegmenten 3 lediglich anliegen, von den Spreizsegmenten 3 abheben. Um ein solches Abheben, das an sich die Funktionsfähigkeit des Haspeldornes nicht beeinträchtigt, zu vermeiden, können die Druckstücke 8 über eine Druckfeder 18 an der Spreizeinrichtung 4 abgestützt sein. Gemäss dem Ausführungsbeispiel wirken die Druckfedern 18 über einen Stempel 19 auf die Grundplatte 9, so dass beim Vorhandensein eines Spiels dieses durch die Druckfedern 18 ausgeglichen wird. Übersteigt beim Spreizen des Haspeldornes die Spreizkraft die Kraft der Druckfedern 18, so werden diese Federn zusammengedrückt, bis die Spreizkeile 7 an den Grundplatten 9 anschlagen, die dann unmittelbar von den Spreizkeilen 7 mit den Druckstücken 8 und den Spreizsegmenten 3 radial auswärts verstellt werden.

Die gleitfähige Abstützung der Spreizsegmente 3 an den Druckstücken 8 erlaubt eine freie Wärmeausdehnung der Spreizsegmente 3 bei deren Aufheizung, wobei diese Spreizsegmente 3 an einem Ende gegenüber der Haspelwelle 2 festgelegt werden können.

Die Querschnittsform der Druckstücke muss nicht wie im Ausführungsbeispiel kreisringförmig sein. Die Querschnittsform der hülsenartigen Druckstücke kann vielmehr den jeweiligen Anforderungen entsprechend gewählt werden und beispielsweise oval oder rechteckig sein. Ausserdem kann sich die Wandstärke der Druckstücke gegen die Spreizsegmente hin zu einem geschlossenen Hülsenboden vergrössern, so dass die hülsenartigen Druckstücke nur gegen die Spreizeinrichtung hin offen sind.

## Patentansprüche

1. Haspel mit einem Spreizdorn, der aus einer hohlen Haspelwelle (2), aus radial verstellbar gelagerten, aufheizbaren Spreizsegmenten (3) und aus einer in der hohlen Haspelwelle (2) angeordneten Spreizeinrichtung (4) für die Spreizsegmente (3) besteht, wobei zwischen dem aufheizbaren Teil des Spreizdornes und der Haspelwelle (2) eine Wärmeisolierung (14) und eine Kühlung (13) vorgesehen sind, dadurch gekennzeichnet, dass zwischen der Spreizeinrichtung (4) und den Spreizsegmenten (3) hülsenartige Druckstücke (8) mit zur Haspelwelle (2) radialen Achsen angeordnet sind, dass die Wandstärke der hülsenartigen Druckstücke (8) gegen die Spreizsegmente (3) hin zunimmt und dass zwischen den hülsenartigen Druckstücken (8) und der Spreizeinrichtung (4) eine Kühlung vorgesehen ist.

2. Haspel nach Anspruch 1, dadurch gekennzeichnet, dass die je einem Spreizsegment (3) zugehörigen Druckstücke (8) auf einer gemeinsamen, mit der Spreizeinrichtung (4) verbundenen Grundplatte (9) angeordnet sind, die Kühlmittelkanäle (10) aufweist.

3. Haspel nach Anspruch 2, dadurch gekennzeichnet, dass die Grundplatte (9) gegenüber den Spreizsegmenten (3) durch eine Wärmeisolierung (14) abgedeckt sind.

4. Haspel nach einem der Ansprüche 1 bis 3, dadurch gekennzeichnet, dass die Wand der hülsenartigen Druckstücke (8) zumindest im Bereich des der Spreizeinrichtung (4) zugekehrten Endes innen und aussen eine Wärmeisolierung (14,15) aufweist.

5. Haspel nach einem der Ansprüche 1 bis 4, dadurch gekennzeichnet, dass die hülsenartigen Druckstücke (8) in Längsrichtung der Spreizsegmente (3) gleitfähig an den Spreizsegmenten (3) abgestützt sind.

6. Haspel nach Anspruch 5, dadurch gekennzeichnet, dass die Druckstücke (8) über eine Druckfeder (18) an der Spreizeinrichtung (4) abgestützt sind.

## Claims

1. A coiler comprising an expansible mandrel, which comprises a hollow coiler shaft (2), heatable expansible segments (3), which are mounted to be radially adjustable, and spreading means (4) which are disposed in the hollow coiler shaft (2) and serve to expand the expansible segments (3), wherein heat-insulating means (14) and cooling means (13) are provided between the heatable portion of the expanding mandrel and the coiler shaft (2), characterized in that sleevelike pressure-applying members having axes which are radial with respect to the coiler shaft are provided between the spreading means (4) and the expansible segments (3), the wall thickness of the sleevelike pressure-applying members (8), increases toward the expansible segments (3), and cooling means are provided between the sleevelike pressure-applying members (8) and the spreading means (4).

2. Acoiler according to claim 1, characterized in that the pressure-applying members (8) are associated with respective expansible segments (3) and are mounted on a common baseplate (9), which is connected to the spreading means and has coolant passages (10).

3. A coiler according to claim 2, characterized in that the baseplates (9) are covered by heat-insulating means (14) towards the expansible segments (3).

4. A coiler according to any of claims 1 to 3, characterized in that the wall of the sleevelike pressure-applying members (8) is provided with heat-insulating means (14, 15) on the inside and outside at least adjacent to that end which faces the spreading means (4).

5. A coiler according to any of claims 1 to 4, characterized in that the sleevelike pressure-applying members (8) are supported on the expansible segments (3) so as to be slidable along the expansible segments (3).

6. A coiler according to claim 4, characterized in that the pressure-applying members (8) are supported on the spreading means (4) by means of a compression spring (18).

## Revendications

1. Enrouleuse avec un mandrin expansible, qui se compose d'un arbre (2) creux d'enrouleuse, de segments (3) expansibles, pouvant être chauffés et montés de manière réglable dans le sens radial, et d'un dispositif (4) d'écartement disposé dans l'arbre creux (2) d'enrouleuse pour les segments expansibles (3), tandis que sont prévus, entre la partie chauffable du mandrin expansible et l'arbre (2) de l'enrouleuse, une isolation thermique (14) et un système refroidisseur (13), caractérisée par le fait qu'entre le dispositif (4) d'écartement et les segments expansibles (3) sont disposés des organes de pression (8) du genre douilles, avec leur axe dans le sens radial par rapport à l'arbre (2) d'enrouleuse, que l'épaisseur de la paroi des organes de pression (8) du genre douilles s'accroît en direction des segments expansibles (3) et qu'entre les organes de pression (8) du genre douilles et le dispositif (4) d'écartement est prévu un système refroidisseur.

2. Enrouleuse selon la revendication 1, caractérisée par le fait que les organes de pression (8), appartenant chacun à l'un des segments expansibles (3), sont disposés sur une plaque d'embase (9) commune qui, reliée au dispositif (4) d'écartement, présente des conduits (10) pour le fluide de refroidissement.

3. Enrouleuse selon la revendication 2, caractérisée par le fait que les plaques d'embase (9) sont recouvertes, par rapport aux segments expansibles (3) par une isolation thermique (14).

4. Enrouleuse selon l'une des revendications 1 à 3, caractérisée par le fait que la paroi des organes de pression (8) du genre douilles présente, au moins dans la zone de l'extrémité orientée vers le dispositif (4) d'écartement, à l'intérieur et à l'extérieur, une isolation thermique (14, 15).

5. Enrouleuse selon l'une des revendications 1 à 4, caractérisée par le faitque les organes de pression (8) du genre douilles prennent appui, d'une façon à pouvoir glisser dans le sens de la longueur des segments expansibles (3), sur lesdits segments expansibles (3).

6. Enrouleuse suivant la revendication 5, caractérisée par le fait que les organes de pression (8) prennent appui sur le dispositif (4) d'écartement par l'intermédiaire d'un ressort (18) de pression.
